# DEMANDE DE BREVET EUROPEEN

(11) **EP 4 744 546 A2**
(43) Date de publication de la demande: **20.05.2026**
(21) Numéro de dépôt: 25208787.9
(22) Date de dépôt: 15.10.2025
(51) Int. Cl.: A45D 40/06

(54) **DISPOSITIF D APPLICATION D'UN PRODUIT COSMETIQUE, NOTAMMENT UN BÂTON DE PRODUIT COSMETIQUE**

(30) Priorité: 22.10.2024 FR 2411508
(71) Demandeur: ALBEA SERVICES, 92400 Courbevoie (FR)
(72) Inventeur: EZZINA, Emir, 92230 Gennevilliers (FR)
(74) Mandataire: Gevers & Orès

(57) **Abrégé**

L'invention concerne un dispositif (10) d'application de produit cosmétique sous forme d'un bâton (12) de produit cosmétique, présentant un axe (A) principal, ledit dispositif (10) comportant :
- une cupule (14) destinée à recevoir le bâton (12) et comprenant au moins un ergot (36) radial,
- au moins un guide (16) comportant un corps tubulaire qui comprend une ouverture supérieure de sortie du bâton (12) et une ouverture inférieure d'insertion de la cupule (14), dans lequel la cupule (14) est montée coulissante axialement, le guide (16) comportant au moins une fente axiale s'étendant depuis le bas du guide (16) et qui est traversée par l'au moins un ergot (36) associé de la cupule (14), la au moins une fente axiale du guide (16) étant débouchante au niveau de l'ouverture supérieure ;
- une gaine (18) tubulaire dans laquelle le corps est monté en rotation, la gaine (18) comprenant intérieurement au moins une rainure (50) hélicoïdale de réception de l'au moins un ergot (36) de la cupule (14), la mise en rotation du guide (16) par rapport à la gaine (18) provoquant un mouvement axial de la cupule (14) entre une position extrême déployée et une position extrême escamotée, la rainure (50) hélicoïdale étant ouverte en fin de course supérieure.

## Description

### Domaine technique de l'invention

L'invention concerne un dispositif d'application de produit cosmétique, notamment d'un bâton de produit cosmétique, comprenant une cupule portant le produit cosmétique et destinée à être insérée dans un guide d'un dispositif d'application.

### Arrière-plan technique

On connaît de l'état de la technique des dispositifs d'application utilisés pour le conditionnement d'un produit cosmétique, tel qu'un bâton de produit cosmétique, notamment mais non exclusivement pour un bâton de rouge à lèvres ou un déodorant. Un tel bâton de produit cosmétique peut aussi être désigné par le terme "raisin".

Le bâton est maintenu par sa base dans une cupule. Dans la plupart des dispositifs d'application, la cupule coulisse axialement entre au moins une position escamotée et une position d'application du produit cosmétique dans laquelle au moins une partie du bâton de produit cosmétique s'étend axialement hors du dispositif.

Le montage et le démontage de toutes les pièces constituants le dispositif d'application peut être complexe notamment à cause d'ergots faisant saillie radialement vers l'extérieur présents sur la cupule et permettant le coulissement axial de celle-ci provoquant la sortie et l'entrée du produit cosmétique.

Il existe aussi des cupules qui sont montées de manière amovible, avec ou sans le mécanisme de coulissement, dans le dispositif et forment une recharge destinée à équiper un dispositif d'application de produit cosmétique et à pouvoir être retirée lorsque l'utilisateur le souhaite.

Le recours à un système amovible permet de conserver certaines pièces du dispositif d'application.

Il peut s'agir par exemple, d'un capot et d'une base du dispositif d'application. Le guide, la gaine et la cupule doivent alors être remplacés avec le bâton de produit cosmétique. Ceci est particulièrement avantageux lorsque le capot et/ou la base sont réalisées dans des matériaux précieux et/ou décorées, par exemple recouvertes d'un habillage, ce qui par comparaison en fait des pièces plus onéreuses à fabriquer.

Dans d'autres types de dispositif d'application, seule la cupule est un élément à remplacer. La cupule est alors conçue de sorte à permettre le remplacement du bâton de produit cosmétique lorsque celui-ci est épuisé. Là encore, la gestuelle pour remplacer la cupule reste complexe et n'est pas toujours aisée, notamment à cause des ergots présents sur celle-ci.

Par ailleurs, en fonction des différences de hauteur entre l'ancien bâton de produit cosmétique et le nouveau bâton de produit cosmétique, l'utilisateur peut être amené à effectuer plusieurs rotations du mécanisme pour déplacer le bâton de produit cosmétique porté par la nouvelle cupule depuis la position basse vers la position haute d'utilisation, ou inversement, pour avoir le bâton à la position adéquate.

Ainsi, il existe un besoin d'une solution permettant de résoudre au moins une partie des inconvénients de l'art antérieur.

### Résumé de l'invention

L'invention propose un dispositif d'application de produit cosmétique sous forme d'un bâton de produit cosmétique, présentant un axe principal, ledit dispositif comportant :
- une cupule destinée à recevoir le bâton et comprenant au moins un ergot radial,
- au moins un guide comportant un corps tubulaire qui comprend une ouverture supérieure de sortie du bâton et une ouverture inférieure d'insertion de la cupule, dans lequel la cupule est montée coulissante axialement, le guide comportant au moins une fente axiale s'étendant depuis le bas du guide et qui est traversée par l'au moins un ergot associé de la cupule, la au moins une fente axiale du guide étant débouchante au niveau de l'ouverture supérieure ;
- une gaine tubulaire dans laquelle le corps est monté en rotation, la gaine comprenant intérieurement au moins une rainure hélicoïdale de réception de l'au moins un ergot de la cupule, la mise en rotation du guide par rapport à la gaine provoquant un mouvement axial de la cupule entre une position extrême déployée et une position extrême escamotée, la rainure hélicoïdale étant ouverte en fin de course supérieure.

Selon différents modes de réalisation, qui pourront être pris ensemble ou séparément :
- la au moins une fente axiale du guide est prolongée au niveau du bas du guide par au moins une rampe inférieure de guidage des ergots de la cupule.
- la au moins une fente axiale du guide est prolongée au niveau du haut du guide par au moins une rampe supérieure de guidage des ergots de la cupule.
- toutes les fentes axiales du guide sont débouchantes au niveau de l'ouverture supérieure.
- toutes les rainures hélicoïdales sont ouvertes en fin de course supérieure.
- la fente axiale comprend une entrée inférieure au niveau de son extrémité inférieure.
- le corps du guide présente une épaisseur amincie au niveau d'une extrémité inférieure de la fente axiale.
- la cupule est montée amovible dans le dispositif, la cupule étant insérée dans le dispositif par l'ouverture inférieure d'insertion du guide et/ou retirée du dispositif par l'ouverture supérieure du guide.
- la cupule présente un logement de réception du bâton de produit cosmétique délimité radialement par une paroi latérale cylindrique, au moins une patte formée dans la paroi latérale et présentant une extrémité de liaison à la paroi latérale et une extrémité libre, le au moins un ergot étant localisé sur une patte, chaque patte étant flexible entre :
- une position non contrainte dans laquelle chaque ergot est en saillie radialement vers l'extérieur par rapport à la paroi latérale,
- une position d'insertion de la cupule dans le dispositif dans laquelle chaque patte est destinée à être poussée par contact entre un ergot et le guide et à pénétrer radialement dans le logement de manière à ce que chaque ergot soit dans l'alignement de la paroi latérale,
- chaque patte s'étend axialement vers le bas depuis son extrémité de liaison jusqu'à son extrémité libre,
- chaque ergot est disposé au niveau de l'extrémité libre d'une patte,
- chaque patte est réalisée venue de matière en une seule pièce avec la paroi latérale,
- chaque patte est formée par une entaille réalisée dans la paroi latérale,
- l'entaille présente une forme de « U »,
- le dispositif présente au moins deux pattes opposées comprenant chacune un ergot et réparties régulièrement autour de l'axe principal,
- chaque ergot présente une surface avant inclinée par rapport à la paroi latérale, une portion inférieure de l'ergot présentant une épaisseur plus large qu'une portion supérieure de l'ergot,
- le dispositif comprend un capuchon inférieur destiné à fermer l'ouverture inférieure d'insertion du guide,
- le capuchon inférieur est clipsé au guide,
- le dispositif comprend un capuchon supérieur destiné à fermer une ouverture supérieure de sortie du bâton de la gaine,
- le capuchon supérieur est vissé à la gaine,
- le dispositif comprend en outre un bâton de produit cosmétique monté sur ladite cupule, le bâton présentant une portion inférieure flexible de façon similaire aux pattes,
- la cupule comprend une jupe interne d'accrochage du bâton qui fait saillie axialement dans le logement,
- le logement est délimité axialement vers le bas par un fond qui s'étend radialement vers l'intérieur depuis la paroi latérale, le fond étant percé d'un orifice,
- au moins l'un parmi la cupule, le guide, la gaine, le capuchon inférieur et le capuchon supérieur est réalisée par moulage,
- au moins l'un parmi la cupule, le guide, la gaine, le capuchon inférieur et le capuchon supérieur est réalisé en matériau plastique, tel que du polypropylène (PP) ou du polyéthylène téréphtalate (PET),
- au moins l'un parmi la cupule, le guide, la gaine, le capuchon inférieur et le capuchon supérieur est réalisé en matériau métallique, tel que de l'aluminium,
- au moins l'un parmi la cupule, le guide, la gaine, le capuchon inférieur et le capuchon supérieur sont réalisés en un même matériau.

L'invention concerne aussi une recharge pour dispositif d'application de produit cosmétique sous forme d'un bâton de produit cosmétique, ladite recharge comprenant :
- le bâton de produit cosmétique,
- une cupule destinée à recevoir le bâton et comprenant au moins un ergot radial destiné à coopérer avec au moins une fente axiale d'un guide du dispositif et avec au moins une rainure hélicoïdale d'une gaine tubulaire,
   ladite cupule comprenant au moins une languette verticale s'étendant vers le haut et configurée pour coopérer réversiblement avec une jupe interne d'un capuchon inférieur du dispositif.

De façon avantageuse, chacune des languettes verticales comprend une gorge interne coopérant avec un bourrelet annulaire externe localisé sur une jupe inférieure de la cupule.

L'invention concerne aussi un procédé d'utilisation de la recharge ci-dessus avec :
- au moins un guide comportant un corps tubulaire qui comprend une ouverture supérieure de sortie du bâton et une ouverture inférieure d'insertion de la cupule, dans lequel la cupule est montée coulissante axialement, le guide comportant au moins une fente axiale s'étendant depuis le bas du guide et qui est traversée par l'au moins un ergot associé de la cupule, la au moins une fente axiale du guide étant débouchante au niveau de l'ouverture supérieure ; et
- une gaine tubulaire dans laquelle le corps est monté en rotation, la gaine comprenant intérieurement au moins une rainure hélicoïdale de réception de l'au moins un ergot de la cupule, la mise en rotation du guide par rapport à la gaine provoquant un mouvement axial de la cupule entre une position extrême déployée et une position extrême escamotée, la rainure hélicoïdale étant ouverte en fin de course supérieure, pour former un dispositif d'application de produit cosmétique sous forme d'un bâton de produit cosmétique tel que décrit précédemment.

Ladite recharge est insérée dans le guide par l'ouverture inférieure de réception et retirée du guide par l'ouverture supérieure de sortie du bâton.

### Brève description des figures

D'autres caractéristiques et avantages de l'invention apparaitront au cours de la lecture de la description détaillée qui va suivre pour la compréhension de laquelle on se reportera aux dessins annexés.
La figure 1 est une vue en coupe d'un dispositif d'application réalisé selon les enseignements de l'invention, une cupule occupant une position extrême escamotée.
La figure 2 est une vue perspective éclatée du dispositif de la figure 1.
La figure 3 est une vue en coupe longitudinale du dispositif de la figure 1.
La figure 4 est une autre vue en coupe longitudinale du dispositif de la figure 1.
La figure 5 est une vue en perspective de la cupule du dispositif de la figure 1 selon un premier exemple de réalisation.
La figure 6 est une vue en perspective d'un guide du dispositif de la figure 1.
La figure 7 est une vue en coupe longitudinale du guide de la figure 6.
La figure 8 est une vue en perspective d'une gaine du dispositif de la figure 1.
La figure 9 est une vue en perspective d'un capuchon inférieur du dispositif de la figure 1 selon un premier exemple de réalisation.
La figure 10 est une vue en perspective d'un capuchon inférieur du dispositif selon un deuxième exemple de réalisation.
La figure 11 est une vue en coupe longitudinale du guide adapté au deuxième exemple de réalisation du capuchon inférieur de la figure 10.
La figure 12 est une vue en perspective d'un capuchon inférieur du dispositif selon un troisième exemple de réalisation.
La figure 13 est une vue en perspective d'un dispositif d'application réalisé selon les enseignements de l'invention comprenant le capuchon inférieur de la figure 12.
La figure 14 est une vue en coupe longitudinale d'une variante de la gaine de la figure 8.
La figure 15 est une vue en perspective d'une cupule selon un deuxième exemple de réalisation.
La figure 16 est une autre vue en perspective de la cupule de la figure 15.
La figure 17 est une vue en perspective d'un capuchon inférieur du dispositif selon un troisième exemple de réalisation.
La figure 18 est une vue en perspective d'une cupule adaptée au troisième exemple de réalisation du capuchon inférieur de la figure 17.
La figure 19 est une vue de coupe longitudinale du capuchon inférieur de la figure 17 assemblée à la cupule de la figure 18.
La figure 20 est une vue en perspective éclatée d'une recharge comprenant la cupule de la figure 18.

### Description détaillée de l'invention

Par convention, la direction « axiale » ou « longitudinale » correspond dans les figures à celle de l'axe A principal du dispositif 10 d'application de produit cosmétique, tel qu'un bâton 12 de produit cosmétique, en particulier un bâton de rouge à lèvres ou de déodorant, et la direction « radiale » ou « transversale » est dirigée orthogonalement à la direction axiale en rayonnant depuis l'axe A principal.

Dans la description détaillée des figures qui suit, on utilisera de manière non limitative les termes « supérieur » et « inférieur » ou encore « haut » et « bas » en référence à la direction axiale, la partie supérieure du dispositif 10 d'application correspondant à celle par laquelle le bâton 12 de produit cosmétique sort hors du dispositif 10 d'application en vue de son application.

De la même manière, les termes « extérieur ou externe » et « intérieur ou interne » sont utilisés en référence à la direction radiale, un élément extérieur étant radialement plus éloigné de l'axe A qu'un élément intérieur.

Par la suite, des éléments présentant une structure identique ou des fonctions analogues seront désignés par une même référence.

Les figures 1 à 4 illustrent un dispositif 10 d'application de produit cosmétique sous forme d'un bâton 12 de produit cosmétique.

De préférence, le bâton 12 de produit cosmétique (visible aux figures 1 et 2) est un bâton de rouge à lèvres ou un déodorant destiné à être appliqué par frottement, en variante un baume de soin labial.

Le dispositif 10 est conçu pour faire sortir le produit cosmétique par au moins un mouvement de rotation.

Le dispositif 10 présente un axe A, dit axe principal.

Le dispositif 10 comporte :
- une cupule 14 destinée à recevoir le bâton 12,
- au moins un guide 16, et
- une gaine 18 tubulaire.

Le guide 16 est particulièrement visible aux figures 6 et 7.

Le guide 16 comporte principalement un corps 20 tubulaire qui s'étend axialement d'une ouverture inférieure 22 d'insertion de la cupule 14 jusqu'à une ouverture supérieure 24 de sortie destinée à être traversée par le bâton 12 de produit cosmétique.

De façon avantageuse, le guide 16 comprend en outre une embase 26 dans le prolongement de l'ouverture inférieure 22 du corps 20 tubulaire.

Le guide 16 comporte au moins une fente 28 axiale traversant radialement la paroi du corps 20. Chaque fente 28 axiale forme une glissière.

Ici, le guide 16 comprend deux fentes 28 axiales. Les fentes 28 axiales, sont agencés diamétralement à l'opposé l'une de l'autre. Les fentes 28 axiales, s'étendent axialement dans le corps 20 du guide 16 depuis le bas du guide 16.

Chacune des fentes 28 axiales est débouchante au niveau de l'ouverture supérieure 24. Autrement dit, chaque fente 28 axiale est ouverte axialement à son extrémité supérieure 28a.

Les fentes 28 axiales peuvent comprendre une excroissance (non visible) au niveau de leur extrémité supérieure 28a. L'excroissance sert de clic indiquant à l'utilisateur que la cupule 14 arrive en bout de course supérieure et qu'il peut la retirer.

Les fentes 28 axiales, sont fermées à leur extrémité inférieure 28b située du côté de l'embase 26 mais comprennent une entrée inférieure. Notamment, le corps 20 du guide 16 présente une épaisseur amincie au niveau de l'extrémité inférieure 28b de la fente 28 axiale permettant le passage des ergots 36 de la cupule 14 lors de l'insertion de celle-ci dans le guide 16.

Les fentes 28 axiales, comportent chacune des bords rectilignes et parallèles.

Chacune des fentes 28 axiales du guide 16 est prolongée au niveau du bas du guide 16 par au moins une rampe inférieure 30 de guidage visible à la figure 7.

Chacune des rampes inférieures 30 de guidage présente un épaulement 30a s'étendant d'un point bas situé en bas de l'embase 26 vers un point haut situé au niveau de l'extrémité inférieure 28b d'une fente 28 axiale. Chacun des épaulements 30a se prolonge par un des bords rectilignes formant les fentes 28 axiales.

Chacune des fentes 28 axiales du guide 16 est prolongée au niveau du haut du guide 16 par au moins une rampe supérieure 32 de guidage.

Chacune des rampes supérieures 32 de guidage est dans le prolongement d'un des bords rectilignes formant la fente 28 axiale et s'étendent jusqu'à un point haut formant un bord supérieur 34 délimitant l'ouverture supérieure 24 de sortie du bâton 12.

Ici, chaque fente 28 axiale comprend deux rampes supérieures 32 de guidage et deux rampes inférieures 30 de guidage. Le guide 16 comprend donc quatre rampes supérieures 32 de guidage et quatre rampes inférieures 30 de guidage.

La cupule 14 est destinée à être montée coulissante axialement dans le guide 16, entre une position extrême escamotée, comme représentée à la figure 1, et une position extrême déployée, non illustrée.

La position extrême escamotée correspond à une position dans laquelle le bâton 12 est à l'intérieur du dispositif 10 en vue de sa protection et de son stockage et la cupule 14 est en position de fin de course basse comme illustré à la figure 1.

La position extrême déployée correspond à une position dans laquelle le bâton 12 est déployé axialement vers le haut de manière que son extrémité libre s'étende hors du dispositif 10 par l'ouverture et la cupule 14 est en position de fin de course haute.

La cupule 14 peut aussi occuper des positions intermédiaires entre ses deux positions extrêmes escamotées et déployées, dites positions intermédiaires d'application.

En référence à la figure 5, la cupule 14 comporte au moins un ergot 36, de préférence deux ergots 36. Chaque ergot 36 saillis radialement vers l'extérieur, lesdits ergots 36 étant chacun engagés dans l'une des fentes 28 axiales du guide 16 et les traversant pour s'étendre radialement vers l'extérieur au-delà de la surface cylindrique externe du corps 20 du guide 16.

De préférence, les ergots 36 sont diamétralement opposés.

La cupule 14 présente un logement 38 de réception du bâton 12 de produit cosmétique délimité radialement par une paroi 40 latérale cylindrique. Le logement 38 est ouvert vers le haut.

Le logement 38 est délimité axialement vers le bas par un fond qui s'étend radialement vers l'intérieur depuis la paroi latérale. Le fond est percé d'un orifice.

La cupule 14 présente au moins une patte 42 formée dans la paroi latérale et présentant une extrémité de liaison 42a à la paroi latérale et une extrémité libre 42b, le au moins un ergot 36 étant localisé sur une patte 42. Chaque patte 42 s'étend axialement vers le bas depuis son extrémité de liaison 42a jusqu'à son extrémité libre 42b.

Dans le mode de réalisation illustré à la figure 5, la cupule 14 comprend deux pattes 42 diamétralement opposées et réparties régulièrement autour de l'axe A principal, les deux pattes 42 comprenant chacune un des deux ergots 36.

De préférence, chaque patte 42 est réalisée venue de matière en une seule pièce avec la paroi latérale 40. Elles sont formées par une entaille réalisée dans la paroi latérale de la cupule 14, par exemple, comme ici par une entaille présentant une forme de « U ».

Dans une variante de réalisation de la cupule 14 représentés aux figures 15 et 16, la cupule 14 se différencie en ce qu'elle n'a pas de pattes 42 ajourées mais uniquement des ergots 36. La souplesse de déplacement des ergots 36 peut se faire au travers du choix de la matière, par exemple.

De façon avantageuse, la cupule 14 comprend une jupe interne 44 d'accrochage du bâton 12 qui fait saillie axialement dans le logement 38 à partir du fond.

La jupe interne 44 comprend des lumières 46 pour améliorer la prise du bâton 12 dans la cupule 14.

En référence à la figure 8, la gaine 18 présente une paroi 48 tubulaire d'axe A principal.

La gaine 18 comporte intérieurement au moins une rainure 50 hélicoïdale de réception de l'au moins un ergot 36 associé de la cupule 14. Chacune des rainures 50 hélicoïdales est ouverte en fin de course supérieure.

La gaine 18 comporte ici deux rainures 50 hélicoïdales, diamétralement opposées, avec lesquelles les extrémités libres des ergots 36 de la cupule 14 coopèrent en fonctionnement.

De manière complémentaire, comme illustré à la figure 14, la rainure 50 hélicoïdale de la gaine 18 peut comporter une amorce 51 permettant aux ergots 36 de la cupule 14 de se positionner plus facilement dans la rainure 50 hélicoïdale lors de l'insertion de la cupule 14 dans le dispositif 10.

La paroi 48 de la gaine 18 comporte une face cylindrique interne pourvue desdites rainures 50 hélicoïdales.

La paroi 48 de la gaine 18 comporte aussi une face cylindrique externe comprenant un filet 52 de vissage s'étendant sur une portion supérieure de la gaine 18. Le reste de la face externe est lisse.

La mise en rotation du guide 16 par rapport à la gaine 18 provoque un mouvement axial de la cupule 14 entre la position extrême déployée et la position extrême escamotée, et inversement, c'est-à-dire l'entrée et/ou la sortie du bâton 12 de produit cosmétique.

Dans le mode de réalisation illustré, la mise en rotation, est avantageusement réalisée par l'utilisateur par préhension de l'embase 26 et rotation du guide 16 par rapport à la gaine 18. Les fentes 28 axiales du guide 16 débouchantes au niveau de l'ouverture supérieure 24 de celui-ci ainsi que la rainure 50 hélicoïdale ouverte en fin de course supérieure permettent le retrait total de la cupule 14.

En effet, classiquement les fentes axiales sont fermées axialement à leur extrémité supérieure, voire comprennent une échancrure, de sorte à bloquer la cupule en fin de course supérieure.

Dans le dispositif 10 d'application selon l'invention, rien ne vient bloquer la cupule 14 en fin de course supérieure, celle-ci peut alors être retirée facilement par un geste simple, sans nécessiter d'outil et sans endommager les autres éléments, notamment la gaine 18 et le guide 16.

Cette méthode de retrait est aussi particulièrement intéressante car elle évite à l'utilisateur de devoir descendre la cupule 14 jusqu'en bas pour être retirée comme cela se fait dans d'autres dispositifs connus. Le retrait ne nécessite pas de gestes supplémentaires de la part de l'utilisateur qui peut rapidement retirer la cupule 14 et ainsi ne pas perdre de temps par des gestes fastidieux.

Le retrait de la cupule 14 peut être utile, par exemple, lors du recyclage du dispositif 10 où chaque élément peut nécessiter d'être démonté pour être recyclé dans sa propre filière en fonction de la matière qui le constitue.

Le retrait de la cupule 14 peut aussi permettre de la remplacer par exemple lorsque le bâton 12 de produit cosmétique est terminé ou si l'utilisateur souhaite en changer.

De façon avantageuse, les rampes supérieures 32 de guidage permettent de guider les ergots 36 de la cupule 14 jusqu'à la fin de course celle-ci, notamment par rapport à la gaine 18 lorsque les ergots 36 sortent des fentes 28 axiales du guide 16.

La cupule 14 peut ainsi atteindre sa fin de course, notamment la fin de course supérieure de la rainure 50 hélicoïdale de la gaine 18 par l'intermédiaire de ses ergots 36 qui sont guidés par les rampes de guidage supérieures 32. La cupule 14 est alors maintenue en position jusqu'au bout sans risque que celle-ci se décroche ou se mette en travers.

D'autre part, l'ouverture inférieure 22 du guide 16 permet d'insérer la cupule 14 par le bas du dispositif 10.

Ainsi, l'extrémité supérieure du bâton 12 de produit cosmétique est insérée en premier dans le dispositif 10 par l'ouverture inférieure 22 du guide 16 de sorte que le bâton 12 est immédiatement à l'intérieur du dispositif 10 et ainsi protégé de toute détérioration ou contamination qui pourraient se produire lors du montage de la cupule 14.

De plus, en insérant la cupule 14 par le bas du dispositif 10, celle-ci est directement en position extrême escamotée. L'utilisateur n'a donc pas besoin de faire de gestes supplémentaires, par exemple descendre la cupule 14, pour la placer en position où le bâton 12 de produit cosmétique est à l'intérieur du dispositif 10.

L'insertion de la cupule 14 peut être utile, par exemple lors de l'assemblage du dispositif 10 ou encore lors d'un changement du bâton 12 de produit cosmétique après son retrait lorsqu'il est totalement consommé ou si l'utilisateur souhaite en changer.

De façon avantageuse, les rampes inférieures 30 de guidage permettent de guider les ergots 36 de la cupule 14 jusqu'aux fentes 28 axiales du guide 16. Ainsi, lorsque l'utilisateur insère la cupule 14 par l'ouverture inférieure 22 du guide 16, les ergots 36 coopèrent avec les rampes inférieures 30 de guidages jusqu'à leur mise en place dans une des deux fentes 28 axiales. Les rampes de guidage facilitent ainsi l'insertion de la cupule 14 dans le guide 16 évitant ainsi que le bâton 12 de produit cosmétique soit endommagé car l'utilisateur éprouve des difficultés à aligner les ergots 36 de la cupule 14 avec les fentes 28 axiales du guide 16.

De façon avantageuse, pour faciliter l'insertion de la cupule 14 dans le guide 16 et aussi assurer son maintien dans celui-ci, chaque patte 42 est flexible entre :
- une position non contrainte dans laquelle chaque ergot 36 est en saillie radialement vers l'extérieur par rapport à la paroi 40 latérale de la cupule 14 ;
- une position d'insertion de la cupule 14 dans le dispositif 10 dans laquelle chaque patte 42 est destinée à être poussée par contact entre un ergot 36 et le guide 16 et à pénétrer radialement dans le logement 38 de manière à ce que chaque ergot 36 soit dans l'alignement de la paroi 40 latérale.

De préférence, les pattes 42 s'étendant axialement vers le bas depuis son extrémité de liaison 42a jusqu'à son extrémité libre 42b.

Par ailleurs, chaque ergot 36 présente avantageusement une surface avant 36a inclinée par rapport à la paroi latérale 40, une portion inférieure 36b de l'ergot 36 présentant une épaisseur plus large qu'une portion supérieure 36c de l'ergot 36 (voir figures 1 et 3).

Ainsi, les pattes 42 sont radialement déplacées vers l'intérieur du dispositif 10 lorsque l'utilisateur insère la cupule 14 et reviennent en place lorsque la cupule 14 est correctement insérées.

De façon avantageuse, le déplacement des pattes 42 est facilité par la forme particulière des ergots 36. En effet la portion supérieure 36c de l'ergot 36 présentant une faible épaisseur s'insère plus facilement dans la fente 28 axiale correspondante. Au contraire, la portion inférieure 36b plus large de l'ergot 36 vient en butée avec le guide 16 lorsque la cupule 14 est descendue bloquant sa descente et sa sortie du guide 16 par l'ouverture inférieure 22.

De façon avantageuse, la cupule 14 est montée amovible dans le dispositif 10. La cupule 14 peut être facilement insérée dans le dispositif 10 par l'ouverture inférieure 22 d'insertion du guide 16 et/ou retirée du dispositif 10 par l'ouverture supérieure 24 du guide 16 comme expliqué ci-dessus.

De la sorte la cupule 14 peut faire partie d'une recharge 53 telle qu'illustrée à la figure 20.

La recharge 53 comprend au moins la cupule 14 et le bâton 12.

De façon avantageuse, le bâton 12 de produit cosmétique monté sur la cupule 14 présente une portion inférieure flexible de façon similaire aux pattes 42. L'insertion de la cupule 14 est facilité et le déplacement des pattes 42 vers l'intérieur du dispositif 10 n'est pas gênée.

De préférence, le dispositif 10 comprend un capuchon inférieur 54 destiné à fermer l'ouverture inférieure 22 d'insertion du guide 16.

Le capuchon inférieur 54 est notamment un capuchon amovible.

En référence, à la figure 9, le capuchon inférieur 54 est clipsé au guide 16. Son maintien axial sur l'ouverture inférieure 22 du guide 16 est assurée par coopération de deux bourrelets 56 annulaires externes du capuchon inférieur 54 avec deux creux 58 annulaires interne situés dans le bas du guide 16 (visible à la figure 7). Les bourrelets 56 et les creux 58 sont respectivement diamétralement opposés.

Le capuchon inférieur 54 présente un premier logement 60 annulaire délimité par deux jupes internes 62 axiales circulaires dans lequel un bord inférieur 64 de la paroi 40 latérale cylindrique de la cupule 14 vient s'insérée lorsqu'elle est en position extrême escamotée (visible aux figures 3 et 4).

Le capuchon inférieur 54 comprend aussi une jupe externe 66 axiale circulaire présentant une surface externe sur laquelle est localisée les bourrelets 56 mentionnés ci-dessus. Cette jupe externe 66 vient s'insérer à l'intérieur du guide 16 au niveau de l'ouverture inférieure 22.

Les jupes internes 62 et externe 66 s'étendent d'un fond 68 inférieur transversal fermé vers des bords supérieurs respectifs. Le bord supérieur 70 de la jupe externe 66 présente une forme complémentaire de la forme délimités par les rampes inférieures 30 du guide 16 sur lesquelles il vient en butée lorsqu'il est inséré. Cette complémentarité de forme est visible, par exemple, par comparaison des figures 7 et 11 illustrant deux variantes de réalisation du guide 16 en fonction du design du bord supérieur 70 du capuchon inférieur 54, le guide 16 de la figure 7 étant le guide associé du capuchon inférieur 54 de la figure 9 et le guide 16 de la figure 11 étant le guide associé du capuchon inférieur 54 de la figure 10.

Comme illustré aux figures 1 à 4, le dispositif 10 peut enfin comprendre un capuchon supérieur 72 destiné à fermer une ouverture supérieure de sortie du bâton 12 de la gaine 18.

Le capuchon supérieur 72 est notamment un capuchon amovible. Le capuchon supérieur 72 comporte une jupe tubulaire fermée à son extrémité supérieure par une paroi transversale pleine.

Il est préférable de pouvoir fermer le dispositif 10 au moyen du capuchon supérieur 72 afin d'éviter de polluer ou détériorer le bâton 12 de produit cosmétique. A cet égard, le capuchon supérieur 72 est destiné à être fixé directement sur la paroi externe de la gaine 18 lorsque le dispositif 10 n'est pas utilisé en recouvrant au moins une portion supérieure de la face externe de la gaine 18.

De façon avantageuse, le capuchon supérieur 72 est vissé à la gaine 18. Ainsi, la portion supérieure de la face externe de la gaine 18 coopère avec un filet 74 de vissage interne disposé sur la face interne de la jupe tubulaire du capuchon supérieur 72.

De façon avantageuse, au moins l'un parmi la cupule 14, le guide 16, la gaine 18, le capuchon inférieur 54 et le capuchon supérieur 72 est réalisé en matériau plastique, tel que du polypropylène (PP) ou du polyéthylène téréphtalate (PET) recyclé ou non, ou encore en matériau métallique, tel que de l'aluminium.

De façon avantageuse, au moins l'un parmi la cupule 14, le guide 16, la gaine 18, le capuchon inférieur 54 et le capuchon supérieur 72 sont avantageusement réalisés en un même matériau, par exemple en matière plastique.

Par ailleurs, l'utilisation de matières plastiques, en particulier de matières plastiques similaires pour l'ensemble du dispositif 10 permet de faciliter le recyclage. En particulier, le polypropylène et le polyéthylène téréphtalate sont deux matières plastiques dont le cycle de recyclage est bien connu.

De préférence, au moins l'un parmi la cupule 14, le guide 16, la gaine 18, le capuchon inférieur 54 et le capuchon supérieur 72 est réalisée par moulage.

L'invention n'est pas limitée à la description qui vient d'en être faite, d'autre variante de réalisation peuvent rentrer dans le cadre de l'invention.

Par exemple, les figures 10 et 12 illustrent une deuxième et une troisième variante de réalisation du capuchon inférieur 54 comportant, en variante, des moyens de liaisons différents.

A titre illustratif et comme représenté à la figure 10, dans une deuxième variante de réalisation, le capuchon inférieur 54 comporte deux clips 75 de verrouillage ayant la forme de crochet élastiquement déformable. Les deux clips 75 coopèrent avec les creux 58 situées dans le bas du guide 16 illustré à la figure 11.

Ainsi l'insertion est facilitée de par la forme et l'élasticité des crochets, et le retrait du capuchon inférieur 54, volontaire ou intempestif, en est limité puisqu'il faut exercer une pression simultanée sur la zone des crochets pour les désengager et donc les libérer.

Une autre alternative à la réalisation technique du capuchon inférieur 54, représenté à la figure 12, consiste en un verrouillage par baïonnette, conception bien connue de l'homme du métier. Le capuchon inférieur 54 comprend deux creux 76 diamétralement opposés en forme de L qui coopèrent chacun avec une nervure 78 située dans le bas du guide 16 comme illustré à la figure 13.

La figure 17 illustre un quatrième exemple de réalisation d'un capuchon inférieur 54. Ce troisième exemple de capuchon inférieur 54 est configuré d'une part, comme mentionné précédemment pour coopérer avec l'ouverture inférieure 22 d'insertion du guide 16 mais aussi avec la cupule 14 illustrée à la figure 18.

La jupe externe 66 du capuchon inférieur 54 est munie de quatre languettes pourvues chacune d'un bourrelet et formant des languettes crochetées 80 élastiquement déformables. Les languettes crochetées 80 coopèrent avec un creux 58 du guide 16 pour permettre le maintien du capuchon inférieur 54 sur le guide 16. Il peut s'agir d'un creux unique annulaire.

Ainsi, l'insertion est facilitée de par la forme et l'élasticité des languettes crochetées 80, et le retrait du capuchon inférieur 54, volontaire ou intempestif, en est limité puisqu'il faut exercer une pression simultanée sur la zone des languettes crochetées 80 pour les désengager et donc les libérer.

La jupe interne 62 du capuchon inférieur 54 comprend aussi quatre languettes verticales 84 s'étendant vers le haut et comprenant chacune une gorge interne 86.

Chacune des gorges internes 86 coopère avec un bourrelet annulaire 88 externe localisé sur une jupe inférieure 90 de la cupule 14. La jupe inférieure 90 s'étend vers le bas et présente un diamètre inférieur à un diamètre du cylindre formé par la paroi 40 latérale.

La forme et l'élasticité des languettes verticales 84 permettent le clipsage du capuchon inférieur 54 sur la cupule 14 et leur maintien ensemble jusqu'à l'insertion de celle-ci dans le guide 16. Elles doivent aussi faciliter le désassamblage du capuchon inférieur 54 et de la cupule 14 pour laisser la cupule 14 montée et descendre lors de l'activation du mécanisme.

Pour faciliter le désassamblage, le bourrelet annulaire 88 n'est pas continue et comprend en outre au moins une portion plane 91 permettant la libération des languettes verticales 84 avec le bourrelet 88.

La recharge 53 illustrée à la figure 20 comprend la cupule 14 de la figure 18 sur laquelle est montée le bâton 12.

En plus de la cupule 14 et du bâton 12, de façon avantageuse, la recharge 53 peut aussi comprendre une enveloppe externe 92 et une enveloppe interne 94.

Pour plus de visibilité, le bâton 12 n'est pas représenté dans la recharge 53 de la figure 20.

L'enveloppe externe 92 à la forme d'un manchon cylindrique, ici de section transversale circulaire. Elle s'étend entre deux extrémités opposées ouvertes supérieure 92a et inférieure 92b.

De façon avantageuse avant la première insertion de la recharge 53 dans la gaine externe 18, chacune des extrémités supérieure 92a et inférieure 92b est fermée par un opercule 96 étanche. L'opercule 96 inférieur permet de protéger le bâton 12 au niveau de la cupule 14.

L'opercule 96 supérieur protège le bâton 12. Son retrait permet de faciliter la sortie du bâton 12 par le bas en créant un appel d'air. Les opercules 96 sont amovibles, c'est-à-dire qu'ils peuvent être retirés par un utilisateur avant l'insertion de la recharge 53 dans la gaine externe 18.

L'enveloppe interne 94 est de forme cylindrique et comprend une paroi latérale s'étendant d'une ouverture inférieure 94a vers une paroi transversale supérieure 94b définissant une cavité dans laquelle le bâton 12 est logé.

De façon avantageuse, l'enveloppe interne 94 sert aussi de moule pour couler et former le bâton 12. Le produit cosmétique sous forme liquide est alors coulé au travers des lumières 46 de la cupule 14 dans la cavité puis après durcissement forme le bâton 12.

Le bord inférieur de la paroi latérale présente deux encoches 98 diamétralement opposées pour recevoir les deux ergots 36 de la cupule 14.

La paroi transversale supérieure est surmontée d'une plateforme 100 circulaire permettant de fermer l'ouverture supérieure de l'enveloppe externe 92. Ainsi, le diamètre de la plateforme 100 est sensiblement égal au diamètre de l'ouverture supérieure de l'enveloppe externe 92.

La plateforme 100 peut comprendre un évent 102 en connexion avec la cavité délimitée par l'enveloppe interne 94 avec pour faciliter le démoulage du bâton 12.

Lors de la première utilisation, l'utilisateur retire les deux opercules 96 et l'enveloppe externe 92. Par la suite, l'utilisateur clipse le capuchon inférieur 54 à la cupule 14. Le capuchon inférieur 54 permet la prise en main de la recharge 53 et de retirer l'enveloppe interne 94 sans être en contact avec le bâton 12.

L'utilisateur insère ensuite l'ensemble bâton 12, cupule 14, capuchon inférieur 54 à l'intérieur du guide 16 monté à l'intérieur de la gaine externe 18.

Le capuchon inférieur 54 peut alors être clipsé au guide 16 formant ainsi le dispositif d'application de l'invention.

La cupule 14 est déclipsée du capuchon inférieur 54 lors de l'actionnement du mécanisme par l'utilisateur. Autrement dit, la mise en rotation du guide 16 libère la cupule 14 du capuchon inférieur 54. La cupule 14 peut alors monter et descendre librement pour faire entrer ou sortir le bâton 12.

## Revendications

1. Dispositif (10) d'application de produit cosmétique sous forme d'un bâton (12) de produit cosmétique, présentant un axe (A) principal, ledit dispositif (10) comportant :
- une cupule (14) destinée à recevoir le bâton (12) et comprenant au moins un ergot (36) radial,
- au moins un guide (16) comportant un corps (20) tubulaire qui comprend une ouverture supérieure (24) de sortie du bâton (12) et une ouverture inférieure (22) d'insertion de la cupule (14), dans lequel la cupule (14) est montée coulissante axialement, le guide (16) comportant au moins une fente (28) axiale s'étendant depuis le bas du guide (16) et qui est traversée par l'au moins un ergot (36) associé de la cupule (14), la au moins une fente (28) axiale du guide (16) étant débouchante au niveau de l'ouverture supérieure (24) ;
- une gaine (18) tubulaire dans laquelle le corps (20) est monté en rotation, la gaine (18) comprenant intérieurement au moins une rainure (50) hélicoïdale de réception de l'au moins un ergot (36) de la cupule (14), la mise en rotation du guide (16) par rapport à la gaine (18) provoquant un mouvement axial de la cupule (14) entre une position extrême déployée et une position extrême escamotée, la rainure (50) hélicoïdale étant ouverte en fin de course supérieure.

2. Dispositif (10) selon la revendication précédente, dans lequel la au moins une fente (28) axiale du guide (16) est prolongée au niveau du bas du guide (16) par au moins une rampe inférieure (30) de guidage des ergots (36) de la cupule (14).

3. Dispositif (10) selon l'une quelconque des revendications précédentes, dans lequel la au moins une fente (28) axiale du guide (16) est prolongée au niveau du haut du guide (16) par au moins une rampe supérieure (32) de guidage des ergots (36) de la cupule (14).

4. Dispositif (10) selon l'une quelconque des revendications précédentes, dans lequel la cupule (14) est montée amovible dans le dispositif (10), la cupule (14) étant insérée dans le dispositif (10) par l'ouverture inférieure (22) d'insertion du guide (16) et/ou retirée du dispositif (10) par l'ouverture supérieure (24) du guide (16).

5. Dispositif (10) selon l'une quelconque des revendications précédentes, dans lequel la cupule (14) présente un logement (38) de réception du bâton (12) de produit cosmétique délimité radialement par une paroi (40) latérale cylindrique, au moins une patte (42) formée dans la paroi (40) latérale et présentant une extrémité de liaison (42a) à la paroi latérale (40) et une extrémité libre(42b), le au moins un ergot (36) étant localisé sur une patte (42), chaque patte (42) étant flexible entre :
- une position non contrainte dans laquelle chaque ergot (36) est en saillie radialement vers l'extérieur par rapport à la paroi (40) latérale de la cupule (14) ;
- une position d'insertion de la cupule (14) dans le dispositif (10) dans laquelle chaque patte (42) est destinée à être poussée par contact entre un ergot (36) et le guide (16) et à pénétrer radialement dans le logement (38) de manière à ce que chaque ergot (36) soit dans l'alignement de la paroi (40) latérale de la cupule (14).

6. Dispositif (10) selon la revendication précédente, dans lequel chaque patte (42) s'étend axialement vers le bas depuis son extrémité de liaison (42a) jusqu'à son extrémité libre (42b).

7. Dispositif (10) selon l'une quelconque des revendications précédentes prise en combinaison avec la revendication 5, présentant au moins deux pattes (42) opposées comprenant chacune un ergot (36) et réparties régulièrement autour de l'axe (A) principal.

8. Dispositif (10) selon l'une quelconque des revendications précédentes, dans lequel chaque ergot (36) présente une surface avant(36a) inclinée par rapport à la paroi (40) latérale de la cupule (14), une portion inférieure(36b) de l'ergot (36) présentant une épaisseur plus large qu'une portion supérieure (36c) de l'ergot (36).

9. Dispositif (10) selon l'une quelconque des revendications précédentes, comprenant un capuchon inférieur (54) destiné à fermer l'ouverture inférieure (22) d'insertion du guide (16).

10. Dispositif (10) selon l'une quelconque des revendications précédentes, comprenant un capuchon supérieur (72) destiné à fermer une ouverture supérieure (24) de sortie du bâton (12) de la gaine (18).

11. Dispositif (10) selon l'une quelconque des revendications précédentes prise en combinaison avec la revendication 5, comprenant en outre un bâton (12) de produit cosmétique monté sur ladite cupule (14), le bâton (12) présentant une portion inférieure flexible de façon similaire aux pattes (42).

12. Dispositif (10) selon la revendication précédente, dans lequel la cupule (14) comprend une jupe interne (44) d'accrochage du bâton (12) qui fait saillie axialement dans le logement (38).

13. Recharge (53) pour dispositif (10) d'application de produit cosmétique sous forme d'un bâton (12) de produit cosmétique, ladite recharge comprenant :
- le bâton (12) de produit cosmétique,
- une cupule (14) destinée à recevoir le bâton (12) et comprenant au moins un ergot (36) radial destiné à coopérer avec au moins une fente (28) axiale d'un guide (16) du dispositif et avec au moins une rainure (50) hélicoïdale d'une gaine (18) tubulaire, ladite cupule comprenant au moins une languette verticale (84) s'étendant vers le haut et configurée pour coopérer réversiblement avec une jupe interne d'un capuchon inférieur (54) du dispositif (10).

14. Procédé d'utilisation d'une recharge selon la revendication 13 avec :
- au moins un guide (16) comportant un corps (20) tubulaire qui comprend une ouverture supérieure (24) de sortie du bâton (12) et une ouverture inférieure (22) d'insertion de la cupule (14), dans lequel la cupule (14) est montée coulissante axialement, le guide (16) comportant au moins une fente (28) axiale s'étendant depuis le bas du guide (16) et qui est traversée par l'au moins un ergot (36) associé de la cupule (14), la au moins une fente (28) axiale du guide (16) étant débouchante au niveau de l'ouverture supérieure (24) ; et
- une gaine (18) tubulaire dans laquelle le corps (20) est monté en rotation, la gaine (18) comprenant intérieurement au moins une rainure (50) hélicoïdale de réception de l'au moins un ergot (36) de la cupule (14), la mise en rotation du guide (16) par rapport à la gaine (18) provoquant un mouvement axial de la cupule (14) entre une position extrême déployée et une position extrême escamotée, la rainure (50) hélicoïdale étant ouverte en fin de course supérieure,
pour former un dispositif (10) d'application de produit cosmétique sous forme d'un bâton (12) de produit cosmétique selon l'une des revendications 1 à 12,
ladite recharge étant insérée dans le guide (16) par l'ouverture inférieure (22) de réception et retirée du guide (16) par l'ouverture supérieure (24) de sortie du bâton (12).
